# EUROPÄISCHE PATENTANMELDUNG

(11) **EP 2 813 326 A1**
(43) Veröffentlichungstag der Anmeldung: **17.12.2014**
(21) Anmeldenummer: 13171788.6
(22) Anmeldetag: 13.06.2013
(51) Int. Cl.: B25D 17/04, B25F 5/00, F16J 3/04

(54) **Werkzeugmaschine**

(71) Anmelder: HILTI Aktiengesellschaft, 9494 Schaan (LI)
(72) Erfinder: Dieing, Christoph, 88316 Isny (DE)
(74) Vertreter: Hilti Aktiengesellschaft Corporate Intellectual Property

(57) **Zusammenfassung**

Die erfindungsgemäße Handwerkzeugmaschine hat eine Werkzeugaufnahme 2 zum Aufnehmen eines Werkzeugs und einen Antrieb, um das in die Werkzeugaufnahme 2 eingesetzte Werkzeug anzutreiben. Der Antrieb ist in einem Maschinengehäuse 17 angeordnet. Ein Handgriff 8 ist zum Führen der Handwerkzeugmaschine vorgesehen. Der Handgriff 8 ist mittels zweier gedämpfter Lager 18, 19 an dem Maschinengehäuse 17 befestigt. Ein Faltenbalg 32 ist eines der Lager 19 umgebend zwischen dem Maschinengehäuse 17 und dem Handgriff 8 angeordnet. Der Faltenbalg 32 hat einen Ring 38 aus einem steifen Kunststoff und einen den Ring 38 vollständig umgebenden Grundkörper 33 aus einem elastischen Kunststoff.

## Beschreibung

### GEBIET DER ERFINDUNG

Die vorliegende Erfindung betrifft eine Handwerkzeugmaschine, insbesondere einen Bohrhammer.

Der Bohrhammer hat ein Maschinengehäuse, das den Motor, das Schlagwerk und weitere Antriebskomponenten umgibt. Ein Handgriff ist an dem Maschinengehäuse aufgehängt und gegenüber dem Maschinengehäuse beweglich, um eine Übertragung von Vibrationen der Antriebskomponenten auf den Handgriff zu verringern. Der offene Zwischenraum zwischen dem Maschinengehäuse und dem Handgriff kann durch einen Faltenbalg abgedeckt werden.

Ein Bohrhammer mit einem Faltenbalg ist aus der DE 102006060652 A1 bekannt. Der Faltenbalg hat einen weichen, elastischen Grundkörper, welcher die Relativbewegung zwischen Maschinengehäuse und Handgriff ausgleicht. An den Grundkörper sind zwei ringförmige, harte Endabschnitte angespritzt. Die Endabschnitte sind formschlüssig in einer ringförmigen Nut des Maschinengehäuses bzw. des Handgriffs eingesetzt und hierdurch längs einer Arbeitsachse dauerhaft fixiert. Das Maschinengehäuse muss dafür aus zwei Halbschalen konstruiert sein, um die Nut in der die Arbeitsachse enthaltenden Ebene zum Aufnehmen des Endabschnitts öffnen zu können.

### OFFENBARUNG DER ERFINDUNG

Die erfindungsgemäße Handwerkzeugmaschine hat eine Werkzeugaufnahme zum Aufnehmen eines Werkzeugs und einen Antrieb, z.B. ein Schlagwerk, um das in die Werkzeugaufnahme eingesetzte Werkzeug anzutreiben. Der Antrieb ist in einem Maschinengehäuse angeordnet. Ein Handgriff ist zum Führen der Handwerkzeugmaschine vorgesehen. Der Handgriff ist mittels zweier gedämpfter Lager, an dem Maschinengehäuse befestigt. Ein Faltenbalg ist eines der Lager umgebend zwischen dem Maschinengehäuse und dem Handgriff angeordnet. Der Faltenbalg hat einen Ring aus einem steifen Kunststoff und einen den Ring vollständig oder nahezu vollständig umgebenden Grundkörper aus einem elastischen Kunststoff. Die Steifigkeit des steifen Rings ist deutlich größer als die Steifigkeit des elastischen Kunststoffs. Der Faltenbalg ist unabhängig von der Konstruktion des Gehäuses, insbesondere bedarf er keiner Konstruktion aus zwei Halbschalen. Der Faltenbalg kann an einer einzigen Schale des Maschinengehäuses anliegen. Die Schale ist monolithisch, d.h. ohne Fügestellen, Naht etc., und wird typischerweise aus Kunststoff gespritzt. Von der Oberfläche des nahezu vollständig eingebetteten Rings sind mehr als 90 % von dem Grundkörper bedeckt.

Der elastische Grundkörper bildet die für Faltenbalg typischen Falten, vorzugsweise sind wenigstens zwei umlaufende Falten vorgesehen.

Eine Ausgestaltung sieht vor, dass an dem Grundkörper Laschen vorgesehen sind, welche zugbelastet an Zapfen in dem Maschinengehäuse und/oder dem Handgriff eingehängt sind. Der Grundkörper wird kraftschlüssig befestigt. Der Grundkörper ist an dem Maschinengehäuse nur in einer Richtung längs der Arbeitsachse anliegend, nämlich in Schlagrichtung. Hierdurch wird die Übertragung von Vibrationen reduziert. Analog liegt der Grundkörper nur in einer Richtung längs der Arbeitsachse an dem Handgriff an.

Eine Ausgestaltung sieht vor, dass der Ring mehrere radial nach Außen vorstehende Rippen aufweist. Die Rippen gewährleisten eine gleichmäßige radiale Abmessung des Grundkörpers, welcher den Ring einschließlich der Rippen umgibt.

Eine Ausgestaltung sieht vor, dass das Maschinengehäuse eine Öffnung aufweist, innerhalb welcher der Ring angeordnet ist. Die Öffnung ist vorzugsweise in einer einzigen der Schalen des Maschinengehäuses vorgesehen. Der Ring stützt den Faltenbalg in radialer Richtung an dem Maschinengehäuse, z.B. der Schale ab. Ein Verkippen oder Einklappen des Faltenbalgs wird vermieden, welches ansonsten einen Spalt zum Eindringen von Staub öffnen würde.

Eine Ausgestaltung sieht vor, dass der Handgriff einen Kanal aufweist, welcher in die Öffnung des Maschinengehäuses hineinragt. An gegenüberliegenden Außenseiten des Kanals ist jeweils ein Zapfen für ein Drehlager befestigt ist, ein ringförmiges Dämpfelement ist auf dem Zapfen aufgesetzt und das Maschinengehäuse hat zwei Taschen, welche jeweils eines der Dämpfelemente umgreifen. Die Drehlager sind vollständig außerhalb des Kanals ausgebildet. Der Kanal ist innen hohl und nicht von den Drehlagern durchstoßen. Eine Kabelführung in dem Kanal hat damit keinen Einfluss auf die Drehlager und die Dämpfung. Eine Ausgestaltung sieht vor, dass ein Handgriff-seitiger Bereich des Faltenbalgs nach Innen an dem Kanal abgestützt ist und ein Bereich um den Ring von dem Kanal in radialer Richtung beabstandet ist.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: eine Explosionszeichnung für eine Aufhängung eines Handgriffs an einem Maschinengehäuse des Bohrhammers
- Fig. 3: einen Faltenbalg
- Fig. 4: einen Längsschnitt durch die Aufhängung und den Handgriff

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1**. Der Bohrhammer **1** hat eine Werkzeugaufnahme **2**, in welche ein Schaftende **3** eines Werkzeug, z.B. eines des Bohrmeißels **4**, eingesetzt werden kann. Einen primären Antrieb des Bohrhammers **1** bildet ein Motor **5**, welcher ein Schlagwerk **6** und eine Abtriebswelle **7** antreibt. Ein Anwender kann den Bohrhammer **1** mittels eines Handgriffs **8** führen und mittels eines Systemschalters **9** den Bohrhammer **1** in Betrieb nehmen. Im Betrieb dreht der Bohrhammer **1** den Bohrmeißel **4** kontinuierlich um eine Arbeitsachse **10** und kann dabei den Bohrmeißel **4** in Schlagrichtung **11** längs der Arbeitsachse **10** in einen Untergrund schlagen. Die Bohrhammer **1** kann einen Wahlschalter aufweisen, der ein selektives Aktivieren des Schlagwerks **6** und der Abtriebswelle **7** ermöglicht.

Das Schlagwerk **6** ist beispielsweise ein pneumatisches Schlagwerk **6**. Ein Erreger **12** und ein Schläger **13** sind in dem Schlagwerk **6** längs der Arbeitsachse **10** beweglich geführt. Der Erreger **12** ist über einen Exzenter **14** oder einen Taumelfinger an den Motor **5** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Zwischenschläger **16** einen Teil seines Impuls auf den Bohrmeißel **4** übertragen. Das Schlagwerk **6** und vorzugsweise die weiteren Antriebskomponenten sind innerhalb eines Maschinengehäuses **17** angeordnet.

Der Handgriff **8** ist beweglich an dem Maschinengehäuse **17** mit einem oberen Lager **18** und einem unteren Lager **19** befestigt. Das obere Lager **18** ermöglicht eine gedämpfte axiale Bewegung. Das untere Lager **19** ist im Wesentlichen als Drehlager **19** ausgebildet, das einen kurzen Federweg längs und senkrecht zu der Arbeitsachse **10** aufweist.

Der beispielhafte Aufbau des oberen Lagers **18** beinhaltet zwei quaderförmige Polster **20** aus einem Schaumstoff. Die Polster **20** haben jeweils einen senkrecht zu der Arbeitsachse **10** verlaufenden Schlitz **21**. Die Polster **20** sind mit dem Schlitz **21** auf eine entsprechende Gegenkontur in dem Maschinengehäuse **17** aufgesetzt und damit längs der Arbeitsachse **10** unbeweglich. Eine zweiteilige Klammer **22, 23** umgreift die beiden freien Außenflächen der Polster **20**. Die Klammer **22, 23** ist mittels einer Schraube **24** an dem Handgriff **8** fixiert. Bei einer Relativbewegung von Handgriff 8 und Maschinengehäuse **17** werden jeweils der Abschnitt der Polster **20** zwischen dem Schlitz 21 und der in Kraftrichtung belasteten Außenfläche zusammengedrückt. Die Polster **20** sind derart asymmetrisch ausgebildet, dass ein Federweg in Zugrichtung an dem Handgriff **8** kürzer als ein Federweg in die entgegengesetzte Schubrichtung, d.h. in Schlagrichtung **11**, ist. Der Federweg kann im Bereich von wenigen Millimetern liegen. Der Spalt zwischen Maschinengehäuse **17** und dem Handgriff **8** ist durch einen Faltenbalg **25** umfänglich abgedeckt.

Das beispielhafte untere Lager **19** hat zwei separate Drehlager **19**, welcher auf einer Drehachse **26** liegen. Die Drehachse **26** ist senkrecht zu der Ebene aufgespannt durch die Arbeitsachse **10** und die Längsachse **27** des Handgriffs 8. Das Drehlager **19** beinhaltet an einen zylindrischen Zapfen **28**, der längs der Drehachse **26** orientiert ist. Auf den Zapfen **28** ist ein prismatischer Schaumstoffkörper **29** mit vorzugsweise sternförmigen Querschnitt aufgesetzt. Eine Tasche **30** mit einer zylindrischen Aufnahme **31** ist an dem Maschinengehäuse **17** befestigt. Die längs der Drehachse **26** orientierte zylindrische Aufnahme **31** umgreift den Schaumstoffkörper **29**. Das Drehlager **19** ist durch einen Faltenbalg **32** abdeckt.

Der untere Faltenbalg **32** ist exemplarisch für beide Faltenbälge **25, 32** angeschnitten in Fig. 3 dargestellt. Der beispielhafte Faltenbalg hat einen weichen elastischen Grundkörper **33**, welcher beispielsweise aus synthetischem Kautschuk gebildet ist. Der beispielhafte Grundkörper **33** hat zwei umlaufende Falten **34**. Der Grundkörper **33** hat mehrere Laschen 35, **36**. Die Laschen **35, 36** sind vorzugsweise monolithisch mit dem Grundkörper **33**, d.h. ohne Naht, ohne Fügezone, einteilig mit dem Grundkörper **33**, z.B. durch Spritzen in einer Spritzgussform, hergestellt. Die Laschen **35, 36** werden an entsprechenden Zapfen **37** des Maschinengehäuses **17** und Zapfen des Handgriffs **8** eingehängt. Die eingehängten Laschen **35, 36** sind gespannt und fixieren den Faltenbalg **32**.

Der Faltenbalg **32** hat einen starren Ring **38** aus einem steifen Kunststoff. Der Kunststoff hat eine höhere Steifigkeit als der Kautschuk für den Grundkörper **33**. Der Kunststoff kann mit Glasfaser verstärkt sein. Der Ring **38** hat auf seinem Umfang mehrere radial nach Außen vorstehende Rippen **39** oder Noppen. Der Ring **38** ist weitgehend vollständig von dem elastischen Kunststoff des Grundkörpers **33** umgeben. Der Ring **38** kann bei der Herstellung in ein Spritzgusswerkzeug eingelegt und von dem synthetischen Kautschuk umspritzt werden. Nur die die radialen Außenflächen der Rippen **39** können frei liegen. Der Grundkörper **33** bedeckt beide Stirnseiten des Rings **38** sowie dessen radialen Innenfläche und radiale Außenfläche. Der Grundkörper **33** kann materialschlüssig mit dem Ring **38** verbunden sein, in jedem Fall ist der Ring **38** formschlüssig in dem Grundkörper **33** eingebettet. Der Ring **38** ist parallel zu den Falten **34** versetzt, vorzugsweise auf einer Seite aller Falten **34** angeordnet. Bei dem dargestellten Lager **19** sind sämtliche Falten **34** in Richtung zu dem Handgriff **8** gegenüber dem Ring **38** versetzt.

Das Maschinengehäuse **17** ist aus mehreren Schalen aufgebaut, von welchen nur eine dargestellt ist. Die Schalen folgen längs der Arbeitsachse **10** aufeinander und werden durch axial verlaufende Schrauben oder ähnliche Befestigungsmittel miteinander verbunden. Die Schalen selbst sind aus einem Stück, monolithisch hergestellt. Das Maschinengehäuse **17** unterscheidet sich von einer Halbschalenbauweise dadurch, dass die Schalen nicht auf einer die Arbeitsachse **10** enthaltenen Ebene verbunden werden. Die dargestellte Schale, dem Handgriff **8** gegenüberliegende Schale, ist mit anderen Schalen des Maschinengehäuses **17** in einer Ebene senkrecht zu der Arbeitsachse **10** gefügt. Die Schalen des Handgriffs **8** und Maschinengehäuses **17** sind aus einem für ein Außengehäuse geeignetem, harten Kunststoff gefertigt.

Das Maschinengehäuse **17** hat für das untere Lager **19** eine weitgehend rechteckförmige Öffnung **40** die in einer einzigen Schale des Maschinengehäuses **17** ausgebildet ist. Die Laschen **35** des Faltenbalgs **32** werden durch diese Öffnung **40** in das Innere des Maschinengehäuses **17** zu den Zapfen **37** geführt. Der Faltenbalg **32** liegt mit einer der Falten **34** bündig an dem Rand **41** der Öffnung **40** zum staubdichten Versiegeln an. Der starre Ring **38** des Faltenbalgs **32** liegt innerhalb des Maschinengehäuses **17** in Schlagrichtung **11** an einem Anschlag an. Entgegen der Schlagrichtung **11** kann der Faltenbalg **32** aus der Öffnung **40** herausgezogen werden. Die harte Schale des Maschinengehäuses **17** überdeckt den starren Ring **38** längs der Arbeitsachse **10**.

Der Handgriff **8** hat einen umfänglich geschlossenen prismatischen Kanal **42**, welcher in Schlagrichtung **11** von dem Handgriff **8** vorsteht. Der Kanal **42** hat vorzugsweise einen rechteckförmigen Querschnitt. Der Kanal **42** ragt teilweise in das Maschinengehäuse **17** hinein. In dem Kanal **42** sind elektrische Leitungen **43** geführt, insbesondere zu dem Systemschalter **9**. Die Zapfen **28** der Drehlager **19** sind an der Außenseite des Kanals **42** befestigt. Die Anordnung des Drehlagers **19**, bzw. der Drehachse **26**, vermeidet eine Relativbewegung des Handgriff-seitigen Endes des Faltenbalgs **32** und des Handgriffs **8**. Der Faltenbalg **32** kann an dem Handgriff **8** abgestützt sein. Der beispielhafte Faltenbalg **32** liegt mit seinem Handgriff-seitigen Ende nach Innen an dem Kanal **42** an. Die dem Handgriff **8** zugewandte Falte **34** liegt umfänglich geschlossen an dem Rand **44** der Schale des Handgriffs **8** an.

Der Faltenbalg **32** umgibt umfänglich den Kanal **42**. Das Maschinen-seitige Ende, d.h. im Bereich des Rings **38**, des Faltenbalgs **32** ist entlang des gesamten Umfangs von dem Kanal **42** beabstandet. Der Kanal **42** wird mit den Vibrationen des Handgriffs **8** um die Drehachse **26** verschwenkt, ohne den Bereich des Rings **38** zu berühren. Dieser Bereich ist hierdurch von dem Handgriff **8** entkoppelt. Der steife Ring **38** verhindert ein Einziehen des Faltenbalgs **32** in die Öffnung **40** ohne Einfluss auf die Dämpfung des Lagers **19**.

## Patentansprüche

1. Handwerkzeugmaschine mit
einer Werkzeugaufnahme (2) zum Aufnehmen eines Werkzeugs,
einem Antrieb (5) zum Antreiben des in die Werkzeugaufnahme (2) eingesetzten Werkzeugs,
einem Maschinengehäuse (17), in welchem der Antrieb (5) angeordnet ist,
einem Handgriff (8) zum Führen der Handwerkzeugmaschine, wobei der Handgriff (8) mittels gedämpfter Lager (18, 19) an dem Maschinengehäuse (17) befestigt ist,
einem Faltenbalg (32), welcher eines der Lager (19) umgebend zwischen dem Maschinengehäuse (17) und dem Handgriff (8) angeordnet ist, **dadurch gekennzeichnet, dass**
der Faltenbalg (32) einen Ring (38) aus einem ersten Kunststoff und einen den Ring (38) umgebenden Grundkörper (33) aus einem elastischen, zweiten Kunststoff aufweist, wobei eine Steifigkeit des ersten Kunststoffs höher als eine Steifigkeit des zweiten Kunststoffs ist.

2. Handwerkzeugmaschine nach Anspruch 1, **dadurch gekennzeichnet, dass** der Grundkörper (33) wenigstens zwei umlaufende Falten (34) aufweist.

3. Handwerkzeugmaschine nach Anspruch 1 oder 2, **dadurch gekennzeichnet, dass** an dem Grundkörper (33) Laschen (35, 36) vorgesehen sind, welche zugbelastet an Zapfen (37) in dem Maschinengehäuse (17) und/oder dem Handgriff (8) eingehängt sind.

4. Handwerkzeugmaschine nach einem der vorhergehenden Ansprüche, **dadurch gekennzeichnet, dass** der Ring (38) mehrere radial nach Außen vorstehende Rippen (39) aufweist.

5. Handwerkzeugmaschine nach einem der vorhergehenden Ansprüche, **dadurch gekennzeichnet, dass** das Maschinengehäuse (17) eine Öffnung (40) aufweist, innerhalb welcher der Ring (38) angeordnet ist.

6. Handwerkzeugmaschine nach Anspruch 5, **dadurch gekennzeichnet, dass** der Handgriff (8) einen Kanal (42) aufweist, welcher in die Öffnung des Maschinengehäuses (17) hineinragt.

7. Handwerkzeugmaschine nach Anspruch 6, **dadurch gekennzeichnet, dass** an gegenüberliegenden Außenseiten des Kanals (42) jeweils ein Zapfen (28) für ein Drehlager (19) befestigt ist, ein ringförmiges Dämpfelement (29) auf dem Zapfen (28) aufgesetzt ist und das Maschinengehäuse (17) zwei Taschen (30) aufweist, welche jeweils eines der Dämpfelemente (29) umgreifen.

8. Handwerkzeugmaschine nach Anspruch 6 oder 7, **dadurch gekennzeichnet, dass** ein Handgriff-seitiges Bereich des Faltenbalgs (32) nach Innen an dem Kanal (42) abgestützt ist und ein Bereich um den Ring (38) von dem Kanal (42) in radialer Richtung beabstandet ist.
